# EUROPÄISCHE PATENTSCHRIFT

(11) **EP 0 580 053 B1**
(45) Veröffentlichungstag und Bekanntmachung des Hinweises auf die Patenterteilung: **26.11.1997**
(21) Anmeldenummer: 93111119.9
(22) Anmeldetag: 12.07.1993
(51) Int. Cl.: H01R 13/504, H01R 43/20

(54) **Verfahren zur Herstellung von Steckern oder Kupplungsdosen für elektrische Steckvorrichtungen**
A method of producing plugs or sockets for electrical coupling devices
Méthode pour fabriquer des fiches ou douilles pour dispositifs de connexion électrique

(30) Priorität: 18.07.1992 DE 4223725
(43) Veröffentlichungstag der Anmeldung: 26.01.1994
(73) Patentinhaber: Reichinger, Gerhard, Dipl.-Ing., 91126 Rednitzhembach (DE)
(72) Erfinder: Reichinger, Gerhard, D-91126 Rednitzhembach (DE); Köttgen, Hans, D-91628 Steinsfeld (DE)
(74) Vertreter: Tergau, Enno, Dipl.-Ing.

(56) Entgegenhaltungen:
- FR-A- 2 282 772
- GB-A- 1 400 675
- US-A- 3 392 070

## Beschreibung

Die Erfindung betrifft ein Verfahren zur Herstellung eines Steckers oder einer Kupplungsdose für elektrische Steckvorrichtungen mit den Merkmalen des Oberbegriffs des Anspruches 1 und eine Vorrichtung zur Verfahrensdurchführung.

Es ist bekannt, elektrische Leitungen vorzukonfektionieren und sodann den Leitungsendbereich der Leitung mit isolierendem Werkstoff, insbesondere Kunststoff, zur Ausbildung des Steckers oder der Kupplungsdose zu umspritzen. Die Leitung ist durch elektrisch leitende Verbindung der einzelnen Leiter mit Kontaktelementen wie Steckerstiften, Buchsen und gegebenenfalls Schutzkontakten sowie durch deren Stellung und Abstand zueinander vorkonfektioniert. Nach dem Umspritzen des mit den Kontaktelementen versehenen Leitungsendbereiches und nach dem Erkalten des Werkstoffes ist der Stecker oder die Kupplungsdose gebrauchsfertig. Die durch den Spritzvorgang entstandene stoffliche Verbindung bewirkt eine feuchtigkeitsdichte Einheit zwischen der Leitung und dem Gehäusewerkstoff des Steckers bzw. der Kupplungsdose. In dieser Weise werden z.B. die Eurostecker gefertigt. Mit der Leitung stoffschlüssig verbundene Stecker bzw. Kupplungsdosen werden überall dort verwendet, wo Steckvorrichtungen einem erhöhten Nässe- und Feuchtigkeitsangriff unterliegen, z.B. im Automobilbau.

Nachteilig an dem Spritzvorgang ist die Verwendung aufwendiger Spritzmaschinen und Vorrichtungen zur äußeren Formgebung des Steckers oder der Kupplungsdose.

Aus US-A-3 392 070 ist eine Vorrichtung zur Massenfertigung kupplungsdosenartiger elektrischer Anschlüsse bekannt. Die elektrischen Kontaktelemente sind durch zwei nebeneinanderliegende Kabelschuhe gebildet. Es handelt sich dort also um eine 2-polige Kupplungsdose. An jedem Kabelschuh ist in bekannter Weise eine Anschlußleitung fixiert. Jeweils zwei Kabelschuhe sind durch eine stoffschlüssige Verbindung zweier Flachbänder zu einer Einheit zusammengefaßt.

Die bekannte Vorrichtung enthält eine feststehende und eine bewegliche Matrize, deren Druckflächen durch Formausnehmungen für die Einlage und Fixierung der Kabelschuhe unterbrochen sind. Oberhalb eines ersten Flachbandes ist etwa deckungsgleich ein weiteres Flachband angeordnet. In dem Zwischenraum der beiden Flachbänder sind die Kabelschuhe angeordnet. Zur Herstellung des im wesentlichen aus zwei Kabelschuhen sowie den sie umgebenden Flachbandbereichen bestehenden Verbundteiles wird die bewegliche Matrize gegen die feststehende Matrize verfahren. Die Formausnehmungen der feststehenden und der beweglichen Matrize korrespondieren miteinander und bilden im geschlossenen Zustand der beiden Matrizen einen Hohlraum für die Aufnahme des Kabelschuhs sowie der ihn umgebenden Flachbandbereiche. Die Druckflächenbereiche der Matrizen bilden Heizflächen für eine Stoffschluß-Verbindung der beiden Flachbänder. Im geschlossenen Zustand der beiden Matrizen liegen die miteinander korrespondierenden Druckflächen unter Zwischenlage der Flachbänder aneinander an. In den Formausnehmungen liegt jeweils ein von beiden Flachbändern umhüllter Kabelschuh ein.

Zur Durchführung der einzelnen Verfahrensschritte ist die bewegliche Matrize konstruktiv sehr aufwendig gestaltet. Zunächst wird die bewegliche Matrize mit ihren Heizflächen gegen die korrespondierenden Heizflächen der feststehenden Matrize verfahren. Die zwischen den korrespondierenden Heizflächen eingeklemmten Flachbandbereiche werden zunächst aufgeheizt und dadurch stoffschlüssig miteinander verbunden. Die beiden gegeneinanderwirkenden Matrizen verbleiben nach dem Heizvorgang in dieser Stellung, damit sich die stoffschlüssig verbundenen Flachbandbereiche abkühlen können. In einem nächsten Arbeitsschritt wird eine Klingenplatte als Bestandteil der beweglichen Matrize gegen die beiden in ihrer geschlossenen Stellung verharrenden Druckwerkzeuge verfahren. An der Klingenplatte sind lotrecht zu den Flachbändern verlaufende Klingen fixiert. Beim Herabfahren der Klingenplatte trennen die Klingen die Verbundteile von den Flachbändern. Demzufolge muß die bewegliche Matrize zur Durchführung des bekannten Verfahrens aus relativ zueinander beweglichen Bestandteilen aufgebaut sein. Die insgesamt konstruktiv sehr aufwendige Gestaltung der Vorrichtung verursacht unnötig hohe Anschaffungs- und Wartungskosten. Weiterhin nachteilig ist, daß die einzelnen Verfahrensschritte zur Herstellung des Verbundteiles in zeitlich getrennter Aufeinanderfolge durchgeführt werden und dadurch die Fertigungszeit der Verbundteile sehr groß ist. Dies wiederum verteuert die Herstellungskosten des einzelnen Verbundteiles.

Ausgehend von den geschilderten Nachteilen liegt der Erfindung die Aufgabe zugrunde, die Herstellung derartiger Stecker und Kupplungsdosen fertigungstechnisch zu vereinfachen und kostengünstiger zu gestalten.

Diese Aufgabe wird durch die Merkmalskombinationen der Ansprüche 1 und 7 gelöst.

Durch die Zusammenfassung der Stoffschluß-Verbindung und der Abtrennung zu einem einzigen Arbeitsschritt wird Fertigungszeit eingespart. Diese Einsparung ist vor allem dann wichtig, wenn es sich um die Herstellung von Massenartikeln - wie dies bei der Fertigung von Steckern oder Kupplungsdosen der Fall ist - handelt. Hier machen sich Einsparungen auch im Sekunden-Bereich zwischen einzelnen Arbeitsschritten in der Summe stark bemerkbar. Die Produktionskosten des einzelnen Verbundteiles können dadurch gesenkt werden.

Zusätzliche Fertigungsmittel zur Abtrennung der Verbundteile entfallen. Die Fertigung insgesamt ist vereinfacht, da die verwendeten Mittel gleichzeitig für die Stoffschluß-Verbindung und für die Abtrennung verwendet werden. Die gleichzeitige Verwendung einzelner Bauteile für mehrere Arbeitsschritte reduziert auch den Bauteileaufwand der Vorrichtung zur Durchführung des Verfahrens. Dadurch können die Herstellungskosten des Verbundteiles weiter gesenkt werden.

Die Vorformung der Flachbänder mit einem Negativ-Relief gemäß Anspruch 1 bewirkt einen reduzierten Verformungsgrad bei der Stoffschluß-Verbindung der beiden Flachbänder. Dadurch ist die Stoffschluß-Sicherheit verbessert. Außerdem ermöglichen die vorgeprägten Flachbänder in einfacher Weise eine formschlüssige Vorfixierung des Leitungsendbereiches zwischen den beiden Flachbändern und die Stoffschluß-Verbindung mittels einer Klebung.

Gemäß Anspruch 2 wird weitere Produktionszeit während der Verfahrensdurchführung eingespart. Die Anzahl der notwendigen Fertigungsmaschinen und -vorrichtungen ist nochmals reduziert.

Die während der Stoffschluß-Verbindung des Flachbandmaterials und seiner Abtrennung noch nicht vollständig erfolgte Wiedererkaltung wird gemäß Anspruch 2 vorteilhaft dazu genutzt, mit geringer mechanischer Energie der verwendeten Fertigungsmittel die in vielen Fällen übliche Formprägung des Verbundteiles vorzunehmen. Bei der Formprägung kann es sich sowohl um die Umrißform des Verbundteiles als auch um Gravuren, Schriftzüge o.dgl. auf den Außenflächen des Verbundteiles handeln.

Nach Anspruch 4 wird die erforderliche Wärmenergie zur Herstellung der Flachbänder für weitere Verfahrensschritte, z.B. zur Prägung oder zur Stoffschluß-Verbindung, ausgenutzt. Dies wirkt energiesparend und senkt dadurch die Herstellungskosten des Verbundteiles. Außerdem wird die Herstellungszeit verringert, da der Aufwärmevorgang für die Schweiß- oder Klebeverbindung zumindest teilweise entfällt.

Anspruch 5 betrifft eine bevorzugte Ausführungsform der Flach bänder, um die Herstellung zu erleichtern und um als Isolierung des Leitungsendbereiches zum Schutz vor elektrischen Gefahren zu wirken.

Gemäß Anspruch 6 ausgestaltete Flachbänder ermöglichen, daß Beschädigungen oder Brüche von Leitung, Leiter oder Kontaktelementen im Bereich des Leitungsendbereiches erkennbar sind. Dadurch ist ein an die Steckvorrichtung angeschlossenes elektrisches Gerät zusätzlich vor elektrischen Gefahren geschützt. Auch die Ursachenanalyse für eine Bedienerperson im Falle eines elektrischen Defekts ist dadurch erleichtert.

Anspruch 7 betrifft eine Vorrichtung zum Durchführen des Verfahrens gemäß Anspruch 1. Anspruch 13 ermöglicht in einfacher Weise die exakte Herstellung des Verbundteiles mit der erwünschten Umrißform und dem erwünschten Querschnitt. Hierzu werden die innerhalb des durch zwei korrespondierende Formausnehmungen gebildeten Hohlraumes eingelegten Flachbandbereiche erhitzt. Das erweichte Flachbandmaterial durchsetzt aufgrund des Zusammenpressens der Druckwerkzeuge den gesamten Hohlraum der Formausnehmungen. Jede beliebige Stecker- bzw. Kupplungsdosenform ist somit allein durch entsprechende konstruktive Ausgestaltung und Anordnung der Heizflächen und der Seitenwände der Formausnehmungen erzielbar. Anspruch 13 nutzt auch in vorteilhafter Weise die Doppelfunktion der Heizfläche, nämlich zum einen als Bestandteil der Formausnehmung und zum anderen als Mittel für die Stoffschluß-Verbindung. Der Fertigungsaufwand der Druckwerkzeuge und somit der gesamten Vorrichtung zur Durchführung des Verfahrens ist damit reduziert. Weiterhin gewährleistet die Doppelfunktion der Heizfläche, daß nicht nur eine Stoffschluß-Verbindung zwischen den beiden Flachbändern selbst, sondern auch zwischen den Flachbändern und dem Leitungsendbereich entsteht. Dies bewirkt eine Zugentlastung der Leitung gegenüber den Kontaktelementen. Die Lebensdauer des Steckers bzw. der Kupplungsdose ist dadurch erhöht.

Die Heizflächen werden vorzugsweise durch elektrischen Strom erhitzt und unterstützen gleichzeitig durch ihre mechanische Druckwirkung das Zusammenpressen der beiden Flachbandbereiche und durch deren gleichzeitiges Erweichen die vollständige Ausfüllung des von zwei korrespondierenden Formausnehmungen gebildeten Hohlraums.

Anspruch 8 betrifft eine vorteilhafte Ausführungsform der Druckwerkzeuge zur Herstellung des Verbundteiles in einer Taktfertigung.

Anspruch 9 betrifft die Kombination der Taktfertigung mit einer Schweißung zur Herstellung der Stoffschluß-Verbindung.

Gemäß Anspruch 10 sind die Arbeitstakte zur Herstellung einer bestimmten Anzahl von Verbundteilen reduziert. Die Fertigungsanlage ist dadurch geringerem Verschleiß ausgesetzt. Pro Zeiteinheit werden mehr Verbundteile hergestellt, wodurch die Fertigungsanlage kostengünstiger arbeitet.

Anspruch 11 und 12 betreffen Maßnahmen zur Herstellung der Verbundteile in einer Fließfertigung. Dadurch arbeitet die Fertigungsanlage noch kostengünstiger. Gemäß Anspruch 12 ist die Fließfertigung mit einer Schweißung zur Herstellung der Stoffschluß-Verbindung kombiniert. Hierbei werden die Flachbänder den Druckwerkzeugen kontinuierlich zugeführt.

Anspruch 14 vermeidet jeglich anfallenden Verschnitt des Flachbandmaterials. Dies ermöglicht den Wegfall aufwendiger Recycling-Verfahren zur Aufbereitung des Verschnittmaterials als wiederverwertbares Flachband.

Die Schneiden nach Anspruch 13 und 14 erfüllen ebenfalls eine Doppelfunktion. Sie sind Bestandteil der Formausnehmungen und gewährleisten gleichzeitig die Abtrennung des Verbundteiles. Der Bauteileaufwand der Vorrichtung zur Durchführung des Verfahrens ist dadurch weiter reduziert.

Anspruch 15 betrifft eine Maßnahme zur Gewährleistung der genormten Stellung und des genormten Abstandes der Kontaktelemente zueinander.

Eine nach Anspruch 16 ausgestaltete Fixierbrücke unterstützt die Maßnahmen gemäß Anspruch 15 zusätzlich. Die Kontaktelemente bleiben während der Verfahrensdurchführung ortsfest fixiert.

Die Ausgestaltung der Fixierbrücke nach Anspruch 17 erleichtert dessen Integration als Teil des Stecker- oder Kupplungsdosengehäuses. Die Steckvorrichtung bleibt als feuchtigkeitsdichte Einheit bestehen. Während der Herstellung der Stoffschluß-Verbindung werden Fixierbrücke und Flach bänder in gleicher Weise verformt, so daß bei dem fertigen Verbundteil keine zusätzlichen Schwachstellen für evtl. Beschädigungen oder Brüche auftreten. Außerdem ist die Herstellung der Stoffschluß-Verbindung selbst aufgrund des selben Materials von Fixierbrücke und Flachbändern erleichtert.

Gemäß Anspruch 18 ist eine fehlerlose, der Norm entsprechende Herstellung von Stecker und Kupplungsdose gewährleistet.

Nach Anspruch 19 ist die einzelne Zuführung eines Leitungsendbereiches zwischen die beiden Flachbänder überflüssig. Ebenso können dadurch aufwendige Zuführungs- und Halteeinrichtungen für die Leitungsendbereiche entfallen. Derartig aneinandergereihte Leitungsendbereiche begünstigen die Massen- und Fließfertigung des Steckers bzw. der Kupplungsdose.

Nach Anspruch 20 ist die automatisierte Fertigung des Steckers bzw. der Kupplungsdose erleichtert. Eine derartige Ausrichtung der Kontaktelemente und Leitungszuführungen wirkt außerdem platzsparend bei der Dimensionierung der gesamten Fertigungsanlage. Die Aneinanderreihung der Leitungsendbereiche nach Anspruch 19 ist dadurch erleichtert.

Gemäß Anspruch 21 ist die Zuführung der Leitungsendbereiche zu den FlachGemäß Anspruch 21 ist die Zuführung der Leitungsendbereiche zu den Flachbändern ohne besondere Halteeinrichtungen zusätzlich verbessert. Die aneinandergereihten Leitungsendbereiche verbleiben während der Verfahrensdurchführung zuverlässig in ihrer gegenseitigen Relativlage. Dies unterstützt einen störungslosen Fertigungsablauf.

Nach Anspruch 22 entsteht während der Fertigung eine besonders platzsparende Aneinanderreihung von Leitungsendbereichen. Dadurch läßt sich pro Zeiteinheit eine größere Stückzahl an Steckern bzw. Kupplungsdosen produzieren. Da die Flachbänder nach Anspruch 7 entsprechend der Oberflächengestalt der Leitungsendbereiche vorgeformt werden, ist auf diese Weise der Verschnitt bzw. Abfall der Flachbänder reduziert.

Die Anordnung der Fixierbrücken nach Anspruch 23 bewirkt, daß die Herstellung der Stoffschluß-Verbindung zwischen Flachbändern und Leitungsendbereich nicht behindert wird.

Nach Anspruch 24 sind evtl. Arbeitsschritte zur Entfernung der Fixierbrücken während des Fertigungsablaufs unnötig. Die Fixierbrücken haben somit eine Doppelfunktion als Halte- und Fixiermittel einerseits sowie als einstückiger Bestandteil des Stecker- bzw. Kupplungsdosengehäuses andererseits.

Der Erfindungsgegenstand wird anhand von in den Figuren dargestellten Ausführungsbeispielen näher erläutert. Es zeigen:
- Fig. 1: eine schematische Darstellung der Herstellung eines Flachsteckers in einer Taktfertigung,
- Fig. 2: eine perspektivische Darstellung zweier vorgeprägter Flachbänder mit den dazugehörigen Prägestempeln,
- Fig. 3: eine perspektivische Teildarstellung zweier alternierend nebeneinanderliegender Leitungen, wobei die Kontaktelemente jeweils eines Leitungsendbereiches durch eine Fixierbrücke gehalten sind,
- Fig. 4: die perspektivische Darstellung von vier alternierend nebeneinanderliegender Leitungen und zwei Fixierbrücken, wobei die beiden Fixierbrücken jeweils in ihrer Längsrichtung hintereinander alternierend die Leitungszuführung und die Kontaktelemente der vier Leitungen halten,
- Fig. 5: die perspektivische Darstellung zweier Leitungen ensprechend Fig. 3, jedoch im Zwischenraum zwischen zwei vorgeprägten Flachbändern vor Vollzug der Stoffschluß-Verbindung mittels zweier ebenfalls dargestellter Schweißstempel,
- Fig. 6: eine schematische Darstellung der Herstellung des Flachsteckers in einer Fließfertigung.

Die Verfahrensdurchführung wird im wesentlichen anhand von Fig. 1 beschrieben. Die Darstellung in Fig. 1 beschränkt sich auf die wesentlichen Funktionsteile einer Fertigungsanlage zur Herstellung eines Steckers. In den Zeichnungen wird die Verfahrensdurchführung anhand eines zweipoligen Flachsteckers 1 (Eurostecker) erläutert.
In prinzipiell gleicher Weise sind jedoch auch andere Steckerarten, z.B. mehrpolige Rund- oder Winkelstecker mit gegebenenfalls mehreren Schutzkontakten (z.B. BEN-Stecker) herstellbar.
Auch Kupplungsdosen lassen sich auf diese Weise fertigen.

Zur Herstellung des Flachsteckers 1 wird ein Leitungsendbereich 2 (Fig. 3) einer vorkonfektionierten zweiadrigen Leitung 3 mit zwei Flachbändern 4 stoffschlüssig verbunden.

Die Flachbänder 4 erstrecken sich im wesentlichen in einer Längsrichtung 5. Als Werkstoff für die Flachbänder 4 sind sämtliche für die einteilige Steckergehäusefertigung bekannten, gummiartigen Kunststoffe geeignet.
Nach der Extrusion aus einem lediglich schematisch angedeuteten Extruder 6 werden die Flachbänder 4 in Längsrichtung 5 vorgeschoben. Die beiden parallel zueinander angeordneten Flachbänder 4 werden in einem ebenfalls nur schematisch angedeuteten Pufferspeicher 7 zwischengelagert. In dem Pufferspeicher 7 können die Flachbänder 4 auch noch zusätzlich bearbeitet, z.B. gereinigt oder beschichtet werden.
Nach dem Verlassen des Pufferspeichers gelangen die Flachbänder 4 jeweils in den Zwischenraum zwischen einem Druckstempel 8 und einem Prägestempel 9.
Der achteckige Prägestempel 9 weist acht Prägeflächen 10 auf. Die einander zugewandten, als Kontaktseiten 11 wirksamen Innenseiten der Flachbänder 4 liegen in Fig. 1 im Bereich des Prägestempels 9 unmittelbar jeweils an einer Prägefläche 10 an. Sobald das Flachband 4 an der Prägefläche 10 anliegt, wird der Druckstempel 8 in einer senkrecht zur Längsrichtung 5 verlaufenden Höhenrichtung 12 auf die der Kontaktseite 11 gegenüberliegende Außenseite 13 des Flachbandes 4 zubewegt. Der Druckstempel 8 druckbeaufschlagt mit einer ebenen Druckfläche 14 die Außenseite 13 des Flachbandes 4 im Bereich des Prägestempels 9. Druckstempel 8 und Prägestempel 9 wirken nach Art zweier Klemmbacken auf das Flachband 4 ein. Die Prägeflächen 10 sind derart ausgestaltet, daß die Kontaktseiten 11 der Flachbänder 4 mit einem Negativ-Relief zur Oberflächengestalt des von ihnen aufzunehmenden Teiles des Leitungsendbereiches 2 (Fig. 3) vorgeprägt werden.

Nach erfolgter Vorprägung der Kontaktseiten 11 werden die Druckstempel 8 entgegen der Höhenrichtung 12 zurückbewegt.

Die vorgeprägten Flachbänder 4 werden in Längsrichtung 5 in Richtung des Zwischenraumes zwischen zwei Schweißstempeln 16 bewegt. Die Schweißstempel 16 sind mit ihren Schweißflächen 17 einander zugewandt. Die Schweißflächen 17 sind parallel zu den Flachbändern 4 angeordnet. Der Abstand zwischen beiden Flachbändern 4 im Bereich der Schweißstempel 16 ist geringer als während der Vorprägung der Kontaktseiten 11. Im Bereich der Schweißstempel 16 wird der Leitungsendbereich in einen Zwischenraum 18 zwischen den beiden Flachbändern 4 eingebracht.

In Fig. 1 sind in den Zwischenraum 18 insgesamt vier Leitungsendbereiche 2 eingebracht. Von den Leitungsendbereichen 2 sind in Längsrichtung 5 betrachtet alternierend als Kontaktelemente des Flachsteckers 1 wirksame Stekkerstifte 19 und eine Zuführungsseite 20 erkennbar. Die Längsrichtung der Leitungsendbereiche 2 verläuft im wesentlichen lotrecht zur Zeichnungsebene in Fig. 1.

Die Schweißstempel 16 werden ebenso wie die Druckstempel 8 in Höhenrichtung 12 verfahren. Die von den Schweißstempeln 16 druckbeaufschlagten Flachbänder 4 verringern ihren gegenseitigen Abstand und betten aufgrund der vorgeprägten Kontaktseiten 11 die Leitungsendbereiche 2 formschlüssig zwischen sich ein. Die beiden Schweißstempel 16 klemmen die beiden Flachbänder 4 und den Leitungsendbereich 2 nach Art eines Schraubstockes zwischen sich ein. Sodann erfolgt die Verschweißung, um eine Stoffschluß-Verbindung zwischen den Flachbändern 4 und dem Leitungsendbereich 2 herzustellen. Das aus der Schichtenfolge Flachband 4 - Leitungsendbereich 2 - Flachband 4 bestehende sandwichartige Verbundteil wird nach der Verschweißung vom übrigen Bereich der Flachbänder 4 abgetrennt. Hierzuweisen die Schweißflächen 17 zusätzlich Schneidwerkzeuge auf. Der Schnitt erfolgt in Höhenrichtung 12. Nach der Abtrennung des Verbundteiles ist der einteilige Flachstecker 1 fertiggestellt.

In Fig. 2 sind Prägeflächen 10 zweier Prägestempel 9 erkennbar. Die Prägeflächen 10 besitzen eine rechteckige Außenkontur und sind in einer durch die Längsrichtung 5 und eine Leitungslängsrichtung 21 aufgespannten Ebene angeordnet. Die beiden Prägestempel 9 werden durch nicht dargestellte Halte- und Hubvorrichtungen entlang einer Hubrichtung 22 bewegt. Die Hubrichtung 22 entspricht der Höhenrichtung 12 (Fig. 1).

In Blickrichtung der Hubrichtung 22 sind die Außenkonturen der beiden Prägestempel 9 deckungsgleich.

Während in Fig. 1 die beiden Flachbänder 4 durch eine Hubbewegung der Druckstempel 8 in Richtung der Außenseiten 13 vorgeprägt werden, werden die Flachbänder 4 in Fig. 2 durch eine Hubbewegung der Prägestempel 9 in Richtung der Kontaktseiten 11 vorgeprägt. Bei dieser Art der Vorprägung liegen an den Außenseiten 13 der Flachbänder 4 hier nicht dargestellte Ebene Druckteile zur Erzeugung eines Gegendrucks gegenüber den beweglichen Prägestempeln 9 an.

Die Flachbänder 4 weisen entlang der Hubrichtung 22 einen rechteckigen Querschnitt auf und sind entsprechend den Erhebungen der Prägeflächen 10 als Negativ-Reliefs 29 bereits vorgeprägt.
In die Negativ-Reliefs 29 der Flachbänder 4 wird jeweils genau eine Volumenhälfte des Leitungsendbereiches 2 vor der Verschweißung eingelegt. Zu diesem Zweck sind die Erhebungen der Prägeflächen 10 als Abbild einer Volumenhälfte des Leitungsendbereiches 2 ausgestaltet.
Die beiden Prägeflächen 10 sind identisch aufgebaut. Die Erhebungen der beiden Prägeflächen 10 sind in Hubrichtung 22 einander abgewandt. Jeweils eine Prägefläche weist als Erhebungen zwei in Längsrichtung 5 nebeneinanderliegende Volumenhälften des Leitungsendbereiches 2 auf. Dabei sind die den Steckerstiften 19 zugeordneten Stiftreliefs 23 der einen Volumenhälfte und das der Zuführungsseite 20 zugeordnete Zuführungsrelief 24 der anderen Volumenhälfte in Längsrichtung 5 benachbart angeordnet. Dadurch ergibt sich in Blickrichtung der Hubrichtung 22 ein punktsymmetrischer Aufbau der Prägefläche 10. Diese Ausgestaltung der Prägeflächen 10 reduziert den Verschnitt der Flachbänder 4 und ist besonders für symmetrisch aufgebaute Stecker geeignet.

Die Stoffschluß-Verbindung von Leitungsendbereich 2 und Flachbändern 4 bewirkt eine Zugentlastung der Leitung 3. Die Zugentlastung wird durch eine gebogene Leitungsführung im Bereich der Zuführungsseite 20 noch verbessert. Zu diesem Zweck sind die Erhebungen der Prägeflächen 10 im Bereich eines Zugentlastungsreliefs 25 gewölbt ausgestaltet. Dadurch wird beim Einsetzen des Leitungsendbereiches 2 in die Vorprägungen der Flachbänder 4 ein gebogener Leitungsverlauf im Bereich der Zuführungsseite 20 erzwungen.

In Fig. 3 sind zwei in Längsrichtung 5 nebeneinanderliegende Leitungsendbereiche 2 erkennbar. Die Leitungen 3 erstrecken sich im wesentlichen entlang der Leitungslängsrichtung 21. Sie ist senkrecht zur Längsrichtung 5 angeordnet.
Die Leitungsendbereiche 2 liegen in einer durch die Längsrichtung 5 und die Leitungslängsrichtung 21 aufgespannten Ebene ein. In Blickrichtung der Hö-henrichtung 12 entspricht ihre Anordnung der Ausgestaltung der Prägeflächen 10 in Fig. 2.

Jeder Leitungsendbereich 2 enthält entsprechend dem zweipoligen Flachstekker 1 zwei Leiter 26. An die Enden der Leiter 26 ist jeweils ein Steckerstift 19 elektrisch kontaktierend befestigt. Die Steckerstifte 19 sind in Leitungslängsrichtung 21 angeordnet.
Die Leitung 3 ist im Bereich der Zuführungsseite 20 bis zu den Enden der Leiter 26 abisoliert. Dadurch sind die Leiter 26 im Leitungsendbereich 2 frei beweglich. Zwischen den beiden Steckerstiften 19 eines Leitungsendbereichs 2 kann der genormte Abstand hergestellt werden. Zu diesem Zweck werden die Stekkerstifte 19 formschlüssig in eine Fixierbrücke 27 eingerastet. Die Fixierbrücke 27 weist rechteckige Außenkonturen auf und erstreckt sich in Längsrichtung 5. Die Fixierbrücke 27 ist in Leitungslängsrichtung 21 von zwei Aussparungen durchbrochen, damit sie die Mantelfläche der Steckerstifte 19 formschlüssig umfassen kann. Die beiden Fixierbrücken 27 in Fig. 3 begrenzen die Ausdehnung des Leitungsendbereiches 2 in Leitungslängsrichtung 21.

In Fig. 4 sind insgesamt vier Leitungen 3 erkennbar. Die aus Fig. 3 bekannte alternierende Anordnung der Leitungsendbereiche 2 bleibt in Fig. 4 erhalten. Die Fixierbrücke 27 hat in Fig. 4 ebenfalls rechteckige Außenkonturen, ist jedoch in Längsrichtung 5 gegenüber der Ausführungsform in Fig. 3 verlängert. Dadurch rasten die beiden Steckerstifte 19 und die Zuführungsseite 20 benachbarter Leitungsendbereiche 2 formschlüssig in entsprechende Aussparungen ein und derselben Fixierbrücke 27 ein. Sämtliche Steckerstifte 19 und Zuführungsseiten 20 sind parallel zueinander in Leitungslängsrichtung 21 angeordnet.
Entlang der Längsrichtung 5 betrachtet befinden sich an der Fixierbrücke 27 eine Mehrzahl von rechteckigen Einkerbungen 28. Die Einkerbungen 28 können das formschlüssige Einrasten der Steckerstifte 19 und der Zuführungsseiten 20 in die Fixierbrücke 27 erleichtern. Sie können außerdem als Fixiermittel für Zuführungsvorrichtungen bei der Zuführung der Leitungsendbereiche 2 in den Zwischenraum 18 (Fig. 1) dienen.
Jeder Leitungsendbereich 2 wird durch zwei gleichartige Fixierbrücken 27 gehalten. Die beiden Fixierbrücken 27 sind parallel zueinander angeordnet. Ihr Parallelabstand entspricht etwa der Längsersteckung der Leitungsendbereiche 2 in Leitungslängsrichtung 21. Somit ist jeder Leitungsendbereich 2 im Bereich der Steckerstifte 19 und im Bereich der Zuführungsseite 20 von einer Fixierbrücke 27 gehalten.
Die Fixierbrücken 27 sind vorzugsweise aus formstabilem Kunststoff hergestellt, damit die Relativlage der Steckerstifte 19 und der Zuführungsseite 20 zueinander vor der Verschweißung erhalten bleibt.

In Fig. 5 ist eine Anordnung zur Herstellung einer Stoffschluß-Verbindung zwischen Leitungsendbereichen 2 und Flachbändern 4 mittels zweier Schweißstempel 16 erkennbar.
Die Anordnung der beiden in Fig. 5 dargestellten Leitungsendbereiche 2 entspricht der Beschreibung in Fig. 3. Die in Fig. 5 sichtbare Kontaktseite 11 ist mit vier Negativ-Reliefs 29 vorgeprägt. Deren Ausgestaltung und Anordnung entsprechen der Beschreibung in Fig. 2.

Die beiden Fixierbrücken 27 bestehen vorzugsweise aus dem extrudierten Flachbandwerkstoff. Nach dem Verschweißen bilden sie eine stoffliche Einheit mit den Flachbändem 4.
Für die Flachbänder 4 sind solche Werkstoffe vorteilhaft, die bei Umgebungstemperatur eine relativ große Oberflächenhärte aufweisen, damit etwa nach außen abstehende Leiter 26 beim Zusammenfahren der Schweißstempel 16 und vor dem mit einer Erweichung oder Verflüssigung des Steckergehäusewerkstoffes verbundenen Formvorgang in Richtung auf die Steckerstifte 19 umgebogen werden. Dadurch wird verhindert, daß solche Leiter 26 am fertigen Steckergehäuse bis in dessen Umfangsbereich abstehen können.
Die Schweißflächen 17 weisen vier der Oberflächengestalt des fertigen Flachsteckergehäuses entsprechende Formausnehmungen 30 auf. Deren Anordnung entspricht der Anordnung der vier Negativ-Reliefs 29. Die in Leitungslängsrichtung 21 verlaufenden Seitenwände der Formausnehmungen 30 sind als Schneiden 31 ausgebildet und wirksam.
Die in Längsrichtung 5 verlaufenden Begrenzungswände der Formausnehmungen 30 sind in Leitungslängsrichtung 21 betrachtet etwa halbkreisförmig ausgespart, um die Steckerstifte 19 bzw. die Zuführungsseite 20 während des Verschweißens formschlüssig in die Schweißstempel 16 einlegen zu können.

Vor dem Schweißvorgang werden die beiden Schweißstempel 16 in Höhenrichtung 12 aufeinander zubewegt. Sie klemmen die Flachbänder 4 und die Leitungsendbereiche 2 zwischen sich nach Art der Backen eines Schraubstockes ein. Sodann werden die Flachbänder 4 mit den zugehörigen Leitungsendbereichen 2 vollflächig verschweißt. Hierzu ist jedes bekannte Schweißverfahren, z.B. Ultraschweißverfahren, denkbar. Auch ein vollflächiges Verkleben ist möglich.
Während des vollständigen Zusammenfahrens der beiden Schweißstempel 16 in Höhenrichtung 12 trennen die Schneiden 31 das fertige Steckergehäuse von dem restlichen Flachbandwerkstoff ab.
Während des Schweißvorganges werden die Außenseiten 13 der Flachbänder 4 durch die Formausnehmungen 30 geprägt. Zu diesem Zweck weisen die Formausnehmungen 30 in dem Ausführungsbeispiel jeweils drei rillenartige, sich in Längsrichtung 5 erstreckende und parallel zueinander angeordnete Prägevertiefungen 32 auf.
Die Stoffschluß-Verbindung der Flachbänder 4 mit dem Leitungsendbereich 2, die Abtrennung des fertigen, sandwichartigen Verbundteiles und die Prägung der Außenseiten 13 erfolgen in einem Arbeitsschritt.

Die Teilfuge zwischen den beiden Flachbändern 4 bildet die Steckerstiftebene. Bei anderen Steckerarten als dem Flachstecker 1 sind die Steckerstifte 19 oder Buchsen und gegebenenfalls Schutzkontakte nicht unbedingt in einer gemeinsamen Ebene angeordnet. Bei solchen Steckern ist denkbar, daß für die Verfahrensdurchführung drei oder mehr Flachbänder 4 verwendet werden. Jeweils zwei Flachbänder 4 fixieren dann zwischen sich mindestens einen Steckerstift 19 oder eine Buchse und ermöglichen damit den sandwichartigen Gehäuseaufbau eines Steckers oder einer Kupplungsdose.

In Fig. 5 weisen die beiden Flachbänder 4 eine etwa in Leitungslängsrichtung 21 verlaufende Schnittfläche 33 auf. Der Richtungsverlauf der Schnittfläche 33 entspricht etwa dem Verlauf einer Seitenkante des Flachsteckers 1 in Leitungslängsrichtung 21.
Die Schnittflächen 33 entstehen aufgrund der Abtrennung der fertigen Verbundteile durch die Schneiden 31 während des vorhergehenden Arbeitstaktes.

In Fig. 1 und Fig. 5 ist erkennbar, daß der Flachstecker 1 in einer Taktfertigung hergestellt wird. Hierbei ist der Einsatz von Schweißstempeln 16 mit einer Vielzahl von Formausnehmungen 30 von Vorteil, um in einem Arbeitstakt eine Vielzahl von Flachsteckern 1 zu fertigen.

In Fig. 6 ist die Herstellung des Flachsteckers 1 in einer Fließfertigung erkennbar. Somit tritt kein Fließ-Stillstand durch etwa einen Schweißtakt auf.
Eine Mehrzahl von Leitungsendbereichen ist in der in Fig. 4 beschriebenen Weise mittels zweier Fixierbrücken 27 angeordnet und wird in Längsrichtung 5 dem Zwischenraum zwischen den beiden Flachbändern 4 zugeführt.
Die beiden Flachbänder 4 werden aus zwei separaten, sich gegenüberliegenden Extrudern 6 extrudiert und werden zunächst in Höhenrichtung 12 vorgeschoben.
Jedes Flachband 4 wird durch eine Druckwalze 34 und eine Prägewalze 35 vorgeprägt. Druckwalze 34 und Prägewalze 35 sind in Fig. 6 jeweils kreisförmig dargestellt. Während die Mantelfläche der Druckwalze 34 an der Außenseite 13 anliegt, beaufschlagt die Mantelfläche der Prägewalze 35 die Kontaktseite 11. Beide Walzen rotieren in Vorschubrichtung des Flachbandes 4 und können die Bewegung des Flachbandes 4 zu den Leitungsendbereichen 2 unterstützen. Die Mantelfläche der Prägewalze 35 wirkt nach Art der Prägefläche 10 (Fig. 1, Fig. 2) und weist über seinen Umfang eine Vielzahl der reliefartigen Erhebungen auf.
Die Mantelfläche der Druckwalze 34 wirkt nach Art der Druckfläche 14 (Fig. 1).

Nach der Vorprägung verlaufen die Flachbänder 4 etwa viertelkreisförmig gebogen und sind dann etwa in Längsrichtung 5 ausgerichtet. In diesem Bereich nehmen die Flachbänder 4 den Leitungsendbereich 2 formschlüssig zwischen sich auf. Daraufhin wirken zwei in Fig. 6 kreisförmig dargestellte Schweißwalzen 36 mit ihren Mantelflächen auf die Außenseiten 13 der Flachbänder 4 ein. Die beiden Schweißwalzen 36 rotieren in Längsrichtung 5. Die Mantelflächen der Schweißwalzen 36 haben dieselbe Funktion wie die Schweißflächen 17 (Fig. 5). Über den Umfang der Schweißwalzen 36 sind deshalb eine Vielzahl von Formausnehmungen 30 und Schneiden 31 angeordnet.

Die Flachbänder 4 bestehen vorzugsweise aus transparentem Werkstoff. Dadurch sind Beschädigungen bei der Herstellung oder beim Gebrauch des Flachsteckers 1, z.B. Leiterbrüche, von außen erkennbar.
Die extrudierten Flachbänder 4 können den Leitungsendbereichen 2 kontinuierlich in einer Endloslänge zugeführt werden. Dies erleichtert die automatisierte Fertigung des Flachsteckers 1.
Lediglich während des Arbeitstaktes in einer Taktfertigung muß die Vorschubbewegung der Flachbänder 4 unterbrochen werden. Dies kann beispielsweise durch den Pufferspeicher 7 (Fig. 1) geschehen.

Der symmetrische Aufbau der Fertigungsanlagen (Fig. 1, Fig. 6) und die im wesentlichen parallel bzw. senkrecht zueinander angeordneten Bewegungsrichtungen begünstigen ebenfalls die automatisierte Fertigung des Flachstekkers 1.

## Patentansprüche

1. Verfahren zur Herstellung eines Steckers (1) oder einer Kupplungsdose für elektrische Steckvorrichtungen mit einer mindestens einen Leiter (26) enthaltenden Leitung (3), deren mindestens ein Kontaktelement (19) enthaltender Leitungsendbereich (2) von einem aus gieß- oder spritzbarem Isolierwerkstoff bestehenden Gehäuse umgeben ist, mit folgenden Verfahrensschritten:
- der Leitungsendbereich (2) wird in den Zwischenraum (18) zwischen zwei etwa deckungsgleich ausgerichteten Flachbändern (4) aus Gehäusewerkstoff eingebracht, wobei die Leitung (3) und ihre Kontaktelemente (19) im wesentlichen rechtwinklig zur Längsrichtung (5) der Flachbänder (4) verlaufen,
- die Flachbänder (4) werden unter Zwischenlage des Leitungsendbereiches (2) stoffschlüssig miteinander verbunden und
- das aus dem Leitungsendbereich (2) mit den ihn umgebenden Flachbandbereichen gebildete, sandwichartige Verbundteil wird durch einen quer zur Längsrichtung (5) der Flachbänder (4) verlaufenden Schnitt abgetrennt, wobei
- die Stoffschluß-Verbindung der Flachbänder (4) und die Abtrennung des fertigen Verbundteiles in einem Arbeitsschritt erfolgen,
dadurch gekennzeichnet,
daß mindestens die einander zugewandten Kontaktseiten (11) der Flachbänder (4) mit einem Negativ-Relief (29) zur Oberflächengestalt des von ihnen aufzunehmenden Leitungsendbereiches (2) vorgeprägt werden.

2. Verfahren nach Anspruch 1,
dadurch gekennzeichnet,
daß
- die Stoffschluß-Verbindung der Flach bänder (4),
- die Abtrennung des fertigen Verbundteiles und
- eine Formprägung des Verbundteiles in einem Arbeitsschritt erfolgen.

3. Verfahren nach Anspruch 1 oder 2,
gekennzeichnet durch
eine Ultraschall-Verschweißung als Stoffschluß-Verbindung.

4. Verfahren nach einem der vorhergehenden Ansprüche,
dadurch gekennzeichnet,
daß es unter Ausnutzung der Extrusionshitze als Schweißwärme für die Schweißverbindung oder zur Beschleunigung des Abbindens einer Klebeverbindung ohne wesentliche Verzögerung im Anschluß an die Extrusion der Flachbänder (4) aus einem Extruder (6) vollzogen wird.

5. Verfahren nach einem der vorhergehenden Ansprüche,
dadurch gekennzeichnet,
daß die Flachbänder (4) aus Kunststoff bestehen.

6. Verfahren nach Anspruch 5,
gekennzeichnet durch
eine Transparenz des Kunststoffes.

7. Vorrichtung zur Herstellung eines Steckers (1) oder einer Kupplungsdose für elektrische Steckvorrichtungen mit einer mindestens einen Leiter (26) enthaltenden Leitung (3), deren mindestens ein Kontaktelement (19) enthaltender Leitungsendbereich (2) zwischen zwei etwa deckungsgleich ausgerichteten mit ihren Kontaktseiten (II) einander zugewandten Flachbändern (4) aus Isolierwerkstoff eingebracht ist, wobei
- eine stoffschlüssige Verbindung zwischen den Flachbändern (4) unter Zwischenlage des Leitungsendbereiches (2) und
- eine Abtrennung des aus dem Leitungsendbereich (2) und den ihn umgebenden Flachbandbereichen gebildeten Verbundteiles von den Flachbändern (4) und gegebenenfalls
- eine Formprägung des Verbundteiles
durch gegeneinander wirksame Druckwerkzeuge (8,9,16,34,35,36) vollzogen werden,
dadurch gekennzeichnet,
daß ein Prägewerkzeug (9, 35) zur Vorprägung der Kontaktseite (11) des Flackbandes (4) mit einem Negativ-Relief (29) vorgesehen ist.

8. Vorrichtung nach Anspruch 7,
dadurch gekennzeichnet,
daß die Druckwerkzeuge taktartig auf die Flachbänder (4) einwirkende Stempel (8,9,16) sind.

9. Vorrichtung nach Anspruch 8,
dadurch gekennzeichnet,
daß die Stempel Schweißstempel (16) sind.

10. Vorrichtung nach Anspruch 8,
dadurch gekennzeichnet,
daß die Druckwerkzeuge (8,9,16) mit einem Arbeitstakt mehrere benachbarte Verbundteile fertigen.

11. Vorrichtung nach Anspruch 7,
gekennzeichnet durch
Druckwalzen (34,35,36) als Druckwerkzeuge zur Herstellung des Stekkers (1) oder der Kupplungsdose in einer Fließfertigung.

12. Vorrichtung nach Anspruch 11,
dadurch gekennzeichnet,
daß die Walzen Rotations-Schweißwerkzeuge (36) sind.

13. Vorrichtung nach einem der Ansprüche 7 - 12,
dadurch gekennzeichnet,
daß einander zugewandte Druckflächen der Druckwerkzeuge (16) jeweils mindestens eine Formausnehmung (30) zur Aufnahme des Leitungsendbereiches (2) und der ihn umgebenden Flachbandbereiche enthalten, wobei die Formausnehmung (30)
- aus einem Boden als Heizfläche (17) für die Stoffschluß-Verbindung und
- aus als Schneiden (31) ausgebildeten Seitenwänden für die Abtrennung besteht.

14. Vorrichtung nach Anspruch 13,
dadurch gekennzeichnet,
daß zwei benachbarte Formausnehmungen (30) unmittelbar nebeneinander liegen und durch die gemeinsame, als Schneide (31) ausgebildete Seitenwand voneinander getrennt sind.

15. Vorrichtung nach einem der Ansprüche 7 - 14
dadurch gekennzeichnet,
daß bei der Verfahrensdurchführung mehrere, nebeneinanderliegende Kontaktelemente (19) des Leitungsendbereiches durch eine Fixierbrücke (27) in einem Sollabstand und einer Sollausrichtung zueinander gehalten sind.

16. Vorrichtung nach Anspruch 15,
dadurch gekennzeichnet,
daß die Fixierbrücke (27) aus formstabilem Kunststoff besteht.

17. Vorrichtung nach Anspruch 15 oder 16,
dadurch gekennzeichnet,
daß die Fixierbrücke (27) aus dem gleichen Werkstoff wie die Flachbänder (4) besteht.

18. Vorrichtung nach einem der Ansprüche 15 bis 17,
dadurch gekennzeichnet,
daß die Kontaktelemente (19) formschlüssig in Aussparungen der Fixierbrücke (27) eingerastet sind.

19. Vorrichtung nach einem der Ansprüche 15 bis 18
dadurch gekennzeichnet,
daß eine Fixierbrücke (27) nach Art eines Patronengurtes die Leitungsendbereiche (2) mehrerer Leitungen (3) erfaßt und benachbart aneinanderreiht.

20. Vorrichtung nach Anspruch 19,
gekennzeichnet durch
eine parallele Ausrichtung der Kontaktelemente (19) und Leitungszuführungen (20) von an der Fixierbrücke (27) benachbart gehaltenen Leitungen (3).

21. Vorrichtung nach Anspruch 19 oder 20,
dadurch gekennzeichnet,
daß die Leitungsendbereiche (2) durch zwei in Abstand zueinander angeordnete, etwa parallele Fixierbrücken (27) gehalten sind.

22. Vorrichtung nach Anspruch 21,
dadurch gekennzeichnet,
daß die Fixierbrücken (27) in ihrer Längsrichtung (5) hintereinander alternierend die Leitungszuführung (20) und die Kontaktelemente (19) jeweils eines Leitungsendbereiches (2) halten.

23. Vorrichtung nach Anspruch 21 oder 22
dadurch gekennzeichnet,
daß der Abstand der beiden Fixierbrücken (27) etwa der Breite der Flachbänder (4) entspricht.

24. Vorrichtung nach einem der Ansprüche 15 - 23, dadurch gekennzeichnet,
dadurch gekennzeichnet,
daß die Fixierbrücken (27) mit den Flachbändern (4) stoffschlüssig verbunden werden.

## Claims

1. A method for manufacturing a plug (1 ) or a coupler socket for electrical plug devices, with a lead (3) comprising at least one conductor (26), whose lead end zone (2) containing at least one contact element (19) is surrounded by a casing consisting of a castable or extrudable insulating material with the following method steps;
- the lead end zone (2) is brought into the gap (18) between two approximately congruently aligned flat strips (4) of the casing material, in which arrangement the lead (3) and its contact elements (19) extend substantially at right angles to the longitudinal direction (5) of the flat strips (4),
- the flat strips (4) are joined to each other in a material bond with the interposition of the lead end zone (2) and
- the sandwich-type composite part formed by the lead end zone (2) with the flat strip zones surrounding it is cut off by a cut extending transversely to the longitudinal direction (5) of the flat strips (4), whereby
- the material bonding of the flat strips (4) and the cutting off of the finished composite part are effected in one working step,
characterized in that
at least the contact sides (11) of the flat strips (4) facing each other are prestamped with a negative relief (29) to the surface shape of the lead end zone (2) to be received by them.

2. A method according to claim 1,
characterized in that
- the material bonding of the flat strips (4).
- the cutting off of the finished composite part and
- the form stamping of the composite part are effected in one working step.

3. A method according to claim 1 or 2,
characterized by
ultrasonic welding as the material bonding.

4. A method according to one of the preceding claims,
characterized in that
it is effected by using the extrusion heat as the welding heat for the joint welding or for accelerating the setting of a bonded joint without any substantial delay following the extrusion of the flat strips (4) from an extruder (6).

5. A method according to one of the preceding claims,
characterized in that
the flat strips (4) consist of a synthetic material.

6. A method according to claim 5,
characterized by
transparency of the synthetic material.

7. Apparatus for manufacturing a plug (1 ) or a coupler socket for electrical plug devices, with a lead (3) comprising at least one conductor (26), whose lead end zone (2) containing at least one contact element (19) is brought between two approximately congruently aligned flat strips (4) of insulating material, which face each other with their contact sides (11), whereby
- a material bonding between the flat strips (4) with the interposition of the lead end zone (2) and
- a separation of the composite part, formed by the lead end zone (2) and the flat strip zones surrounding it, from the flat strips (4) and, if applicable,
- a form stamping of the composite part are effected by pressure tools (8,9,16,34,35,36) that act towards each other,
characterized by
a stamping tool (9,35) for prestamping the contact side (11) of the flat strip (4) with a negative relief (29).

8. Apparatus according to claim 7,
characterized in that
the pressure tools are dies (8,9,16) acting on the flat strips (4) in a timed sequence

9. Apparatus according to claim 8,
characterized in that
the dies are welding dies (16)

10. Apparatus according to claim 8,
characterized in that
the pressure tools (8,9,16) produce several adjoining composite parts in one operating stage

11. Apparatus according to claim 7,
characterized by
pressure rollers (34,35,36) as the pressure tools for producing the plug (1 ) or the coupler socket in continuous line production.

12. Apparatus according to claim 11,
characterized in that
the rollers are rotational welding tools (36).

13. Apparatus according to one of the claims 7-12,
characterized in that the pressure faces of the pressure tools (16) facing each other contain at least one shaped recess (30) for receiving the lead end zone (2) and the flat strip zones surrounding it, in which arrangement, the shaped recess (30) consists
- of a bottom as the heating surface (17) for the material bonding and
- of side walls formed as cutters (31) for the cutting off.

14. Apparatus according to claim 13,
characterized in that
two adjoining shaped recesses (30) lie directly side by side and are separated from each other by their common side wall formed as a cutter (31).

15. Apparatus according to one of the claims 7 - 14.
characterized in that
in the execution of the method, several contact elements (19) of the lead end zone lying side by side are held by a fixing bridge (27) at a desired interspacing and in a desired alignment.

16. Apparatus according to claim 15,
characterized in that
the fixing bridge (27) consists of a synthetic material that is stable in shape.

17. Apparatus according to claim 15 or 16,
characterized in that
the fixing bridge (27) consists of the same material as the flat strips (4).

18. Apparatus according to one of claims 15 - 17,
characterized in that
the contact elements (19) are engaged with a form fit in recesses of the fixing bridge (27).

19. Apparatus according to one of claims 15 - 18,
characterized in that
a fixing bridge (27) grips the lead end zones (2) of several leads (3) and lines them up side by side in the manner of a cartridge belt.

20. Apparatus according to claim 19,
characterized by
a parallel alignment of the contact elements (19) and the lead supplies (20) of leads (3) held side by side at the fixing bridge (27).

21. Apparatus according to claim 19 or 20,
characterized in that
the lead end zones (2) are held by two fixing bridges (27) which are arranged at an interspacing with respect to each other and are approximately parallel.

22. Apparatus according to claim 21,
characterized in that
the fixing bridges (27) hold the lead supplies (20) and the contact elements (19) of respectively one lead end zone (2) one after the other in their longitudinal direction (5) on an alternating basis.

23. Apparatus according to claim 21 or 22,
characterized in that
the interspacing of the two fixing bridges (27) corresponds approximately to the width of the flat strips (4).

24. Apparatus according to one of the claims 15 - 23,
characterized in that
the fixing bridges (27) are connected to the flat strips (4) in a material bond.

## Revendications

1. Procédé de fabrication d'une prise mâle (1) ou d'une prise femelle pour dispositifs de branchement électriques comportant un câble (3) contenant au moins un conducteur (26). dont le domaine d'extrémité de câble (2) contenant au moins un élément de contact (19) est entouré par un boîtier consistant en un matériau isolant coulable ou injectable, présentant les étapes de procédé suivantes:
- le domaine d'extrémité de câble (2) est inséré dans l'interstice (18) entre deux bandes plates (4) en matériau de boîtier orientées suivant sensiblement le même recouvrement, le câble (3) et ses éléments de contact (19) s'étendant sensiblement à angle droit par rapport à la direction longitudinale (5) des bandes plates (4),
- les bandes plates (4) sont reliées entre elles par assemblage de matière avec interposition du domaine d'extrémité de câble (2) et
- l'élement composite en forme de sandwich formé par le domaine d'extrémité de câble (2) et les domaines de bandes plates qui l'entourent est séparé par une section qui s'étend transversalement à la direction longitudinale (5) des bandes plates (4),
- la liaison par assemblage de matière des bandes plates (4) et la séparation de l'élément composite terminé étant effectuées dans une étape opératoire,
caractérisé en ce qu'au moins les cotés de contact (11) tournés l'un vers l'autre des bandes plates (4) sont préestampés avec un relief négatif (29) à la configuration superficielle du domaine d'extrémité de câble (2) qu'ils doivent recevoir.

2. Procédé selon la revendication 1, caractérisé en ce que:
- la liaison par assemblage de matière des bandes plates (4),
- la séparation de l'élément composite terminé et
- un estampage de façonnage de l'élément composite se déroulent dans une étape opératoire.

3. Procédé selon la revendication 1 ou 2, caractérisé par un soudage par ultrasons en tant que liaison par assemblage de matière.

4. Procédé selon une des revendications précédentes, caractérisé en ce qu'il est mis en oeuvre en utilisant la chaleur d'extrusion comme chaleur de soudage pour la liaison par soudage ou pour accélérer la prise d'une liaison anhésive sans retard sensible à la suite de l'extrusion des bandes plates (4) d'une extrudeuse (6).

5. Procédé selon une des revendications précédentes, caractérisé en ce que les bandes plates (4) consistent en matière plastique.

6. Procédé selon la revendication 5, caractérisé par une transparence de la matière plastique.

7. Appareil de fabrication d'une prise mâle (1) ou d'une prise femelle pour dispositifs de branchement électriques comportant un câble (3) contenant au moins un conducteur (26), dont le domaine d'extrémité de câble (2) contenant au moins un élément de contact (19) est inséré entre deux bandes plates (4) en matériau isolant orientées suivant sensiblement le même recouvrement et tournées l'une vers l'autre avec leurs côtés de contact (11),
- une liaison par assemblage de matière entre les bandes plates (4) avec interposition du domaine d'extrémité de cable (2) et
- une séparation de l'élément composite formé par le domaine d'extrémité de câble (2) et les domaines de bandes plates (4) qui l'entourent des bandes plates (4) et éventuellement
- un estampage de l'élément composite
étant réalisées par des outils d'impression mutuellement actifs (8,9,16,34,35,36), caractérisé par un outil de préestampage (9,35) pour le préestampage du côté de contact (11) de la bande plate (4) avec un relief négatif (29).

8. Appareil selon la revendication 7, caractérisé en ce que les outils d'impression sont des poinçons (8,9,16) agissant en cadence sur les bandes plates (4).

9. Appareil selon la revendication 8, caractérisé ce que les poinçons sont des poinçons de soudage (16).

10. Appareil selon la revendication 8, caractérisé en ce que les outils d'impression (8,9,16) réalisent en une phase de travail plusieurs éléments composites voisins.

11. Appareil selon la revendication 7, caractérisé par des cylindres d'impression (34,35,36) en tant qu'outils d'impression pour la fabrication de la prise mâle (1) ou de la prise femelle en fabrication continue.

12. Appareil selon la revendication 11, caractérisé en ce que les cylindres sont des outils de soudage par rotation (36).

13. Appareil selon une des revendications 7-12, caractérisé en ce que chacune des surfaces d'impression tournées l'une vers l'autre des outils d'impression contient au moins un évidement de façonnage (30) destiné à recevoir le domaine d'extrémité de câble (2) et les domaines de bandes plates qui l'entourent, l'évidement de façonnage (30) consistant en:
- un fond sous forme de surface chauffante (17) pour la liaison par assemblage de matière et
- en parois latérales sous forme de lames (31) pour la séparation.

14. Appareil selon la revendication 13, caractérisé en ce que deux évidements de façonnage (30) voisins sont immédiatement contigus et sont séparés l'un de l'autre par la paroi latérale commune sous forme de lame (31).

15. Appareil selon une des revendications 7-14, caractérisé en ce que, lors de la mise en oeuvre du procédé, plusieurs éléments de contact (19) du domaine d'extrémité de câble (2) situés côte à côte sont maintenus par un pont de fixation (27) à une distance prédéterminée et dans une orientation prédéterminée les uns par rapport aux autres.

16. Appareil selon la revendication 15, caractérisé en ce que le pont de fixation (27) consiste en matière plastique indéformable.

17. Appareil selon la revendication 15 ou 16, caractérisé en ce que le pont de fixation (27) consiste en le même matériau que les bandes plates (4).

18. Appareil selon l'une des revendications 15 - 17, caractérisé en ce que les éléments de contact (19) sont encliquetés par assemblage de forme dans des évidements du pont de fixation (27).

19. Procédé selon l'une des revendication 15 - 18, caractérisé en ce qu'un pont de fixation (27) saisit et ordonne côte à côte les uns à côté des autres à la manière d'une bande de cartouches les domaines d'extrémité de câble (2) de plusieurs câbles (3).

20. Procédé selon la revendication 19, caractérisé par une orientation parallèle des éléments de contact (19) et des arrivées de câble (20) des câbles (3) maintenus contigus au pont de fixation (27).

21. Procédé selon la revendication 19 ou 20, caractérisé en ce que les domaines d'extrémité de câble (2) sont maintenus par deux ponts de fixation (27) sensiblement parallèles et disposés à distance l'un de l'autre.

22. Procédé selon la revendication 21, caractérisé en ce que les ponts de fixation (27) maintiennent dans leur direction longitudinale (5) les uns derrière les autres et de manière alternée les arrivées de câble (20) et les éléments de contact (19) d'un domaine d'extrémité de câble (2).

23. Appareil selon la revendication 21 ou 22, caractérisé en ce que la distance entre les deux ponts de fixation (27) correspond sensiblement à la largeur des bandes plates (4).

24. Appareil selon une des revendications 15 - 23, caractérisé en ce que les ponts de fixation (27) sont reliés par assemblage de matière aux bandes plates (4).
